# EUROPÄISCHE PATENTSCHRIFT

(11) **EP 1 023 991 B1**
(45) Veröffentlichungstag und Bekanntmachung des Hinweises auf die Patenterteilung: **15.09.2004**
(21) Anmeldenummer: 99126184.3
(22) Anmeldetag: 30.12.1999
(51) Int. Cl.: B31B 3/52, B65D 85/10, B31B 1/74

(54) **Verfahren und Vorrichtung zum Herstellen von Zigarettenpackungen**
Method and machine for making packages for cigarettes
Procédé et machine pour fabriquer des paquets de cigarettes

(30) Priorität: 27.01.1999 DE 19903232
(43) Veröffentlichungstag der Anmeldung: 02.08.2000
(73) Patentinhaber: Focke & Co. (GmbH & Co.), 27283 Verden (DE)
(72) Erfinder: Focke, Heinz, 27283 Verden (DE); Buse, Henry, 27374 Visselhövede (DE); Engel, Gisbert, 29690 Essel (DE)
(74) Vertreter: Bolte, Erich, Dipl.-Ing.

(56) Entgegenhaltungen:
- EP-A- 0 680 821
- US-A- 4 056 047
- US-A- 4 241 827
- US-A- 5 439 167

## Beschreibung

Die Erfindung betrifft ein Verfahren zum Herstellen von Zigarettenpackungen aus Zuschnitten aus insbesondere dünnem Karton oder ähnlichem Verpackungsmaterial, wobei innerhalb der Packung Vorsprünge, insbesondere Stützvorsprünge, angeordnet sind und die Vorsprünge mindestens teilweise am ebenen bzw. vorzugsweise weitgehend ungefalteten Zuschnitt verformt werden. Weiterhin betrifft die Erfindung eine entsprechende Vorrichtung gemäß dem Oberbegriff des Anspruchs 3.

Es geht vorrangig um die Fertigung von Zigarettenpackungen des Typs Klappschachtel in der Ausführung gemäß US 4 241 827. Bei dieser bekannten Zigarettenpackung sind im Bereich der Bodenwand durch Faltstege bzw. Faltlappen Vorsprünge gebildet, auf denen der quaderförmige Packungsinhalt, nämlich eine von einer Innenumhüllung umgebene Zigarettengruppe ruht. Die Stützvorsprünge bewirken, dass ein in den Abmessungen kleinerer Packungsinhalt eine korrekte Prosition einnimmt, insbesondere in bezug auf einen Deckel.

Die Erfindung befasst sich mit der Herstellung derartiger oder ähnlicher Packungen.

Aus der US 5,439,167 ist eine Vorrichtung und ein Verfahren zur Herstellung von Zigarettenpackungen bekannt, die zum Inneren der Packung vorstehende, eingeprägte Vorsprünge aufweisen. Diese dienen zur Abstützung eines Kragens der Packung. Die Vorsprünge werden während des kontinuierlichen Transports der ungefalteten Zuschnitte entlang einer Transportbahn durch Prägeorgane angebracht. Der Oberbegriff der Ansprüche 1 und 3 entspricht diesem Stand der Technik.

Der Erfindung liegt die Aufgabe zugrunde, die Herstellung von Stützvorsprüngen innerhalb der Packung sinnvoll in den Fertigungsprozess derselben einzugliedern.

Zur Lösung dieser Aufgabe ist das erfindungsgemäße Verfahren gekennzeichnet durch folgende Merkmale:
a) die Vorsprünge zur Abstützung des Packungsinhalts, nämlich eines Zigarettenblocks, werden durch Faltstege bzw. durch Faltlappen im Bereich einer Bodenwand der Packung gebildet,
b) die ungefalteten, ebenen Zuschnitte werden im Bereich einer Zuschnittbahn hinsichtlich der Faltstege bzw. Faltlappen mindestens teilweise gefaltet, insbesondere vorgefaltet, zur Brechung von Faltlinien,
c) die Faltstege kehren im Anschluss an die Vorfaltung zur weiteren Verarbeitung in die ebene Ursprungsform des Zuschnitts zurück,
d) nach dem Zurückkehren des Zuschnitts in die ebene Ursprungsform wird der Zuschnitt in üblicher Weise verarbeitet, nämlich gefaltet und befüllt.

Bei der Erfindung wird so verfahren, dass während des Transports des ungefalteten Zuschnitts entlang einer Zuschnittbahn die Faltlappen bzw. Faltstege mindestens teilweise gefaltet bzw. vorgefaltet und beim weiteren Faltvorgang der Zuschnitte fertiggefaltet werden. Die Faltung bzw. Vorfaltung erfolgt während des kontinuierlichen Transports der Zuschnitte entlang der Zuschnittbahn. Der vorgegebene Herstellungsprozess für die Packungen wird so durch die Anbringung der Stützvorsprünge nicht beeinträchtigt.

Die erfindungsgemäße Vorrichtung ist gekennzeichnet durch folgende Merkmale:
a) durch die Falt- bzw. Formorgane sind durch Stanzungen begrenzte Faltstege und/oder Faltlappen der Zuschnitte als Vorsprünge zur Abstützung eines Packungsinhalts nämlich eines Zigarettenblocks mindestens teilweise faltbar, insbesondere vorfaltbar, zur Brechung von Faltlinien,
b) der Zuschnittbahn sind Führungsorgane, insbesondere Unterführung und/oder Oberführung, zugeordnet zur Rückbewegung der teilweise gefalteten Faltstege in die ebene Ursprungsform des Zuschnitts.

Die Vorrichtung besteht aus eine horizontalen oder geneigten Zuschnittbahn für den Transport der weitgehend ungefalteten Zuschnitte. Im Bereich der Zuschnittbahn sind ortsfeste, jedoch bewegliche Falt- bzw. Formorgane angeordnet, die während der Bewegung der Zuschnitte die Faltung bzw. Formung der Faltlappen oder Faltstege bewirken. Eine Fertigstellung der Faltung kann danach erfolgen, insbesondere im Bereich eines Faltrevolvers bzw. bei der Übergabe der Zuschnitte an diesen Faltrevolver.

Weitere Einzelheiten der Erfindung betreffen die Ausgestaltung der Falt- bzw. Formorgane für die Faltlappen oder Faltstege sowie die Integration dieser Organe in die Verpackungsmaschine für die Fertigung der betreffenden Packungen.

Das Fertigungsverfahren sowie Ausführungsbeispiele der erfindungsgemäßen Vorrichtungen werden nachfolgend anhand der Zeichnungen näher erläutert. Es zeigt:
- Fig. 1: eine teilweise fertiggestellte Zigarettenpackung des Typs Klappschachtel in perspektivischer Darstellung,
- Fig. 2: einen Abschnitt eines Zuschnitts für eine Klappschachtel gemäß Fig. 1,
- Fig. 3: einen Teilbereich einer Verpackungsmaschine in Seitenansicht bzw. im Vertikalschnitt,
- Fig. 4: eine Einzelheit der Verpackungsmaschine in Seitenansicht bzw. in der Schnittebene IV-IV der Fig. 5,
- Fig. 5: die Einzelheit der Fig. 4 in queraxialer Ansicht,
- Fig. 6: eine weitere Einzelheit der Vorrichtung im Bereich der Einführung des Zuschnitts in einen Faltrevolver,
- Fig. 7: die Einzelheit gemäß Fig. 6 in Queransicht, mit Vertikalschnitt,
- Fig. 8: die Einzelheit gemäß Fig. 6 und Fig. 7 im Grundriß,
- Fig. 9: eine Darstellung einer Zigarettenpackung analog Fig. 1 für ein anderes Ausführungsbeispiel,
- Fig. 10: einen Teil eines Zuschnitts für eine Packung gemäß Fig. 9,
- Fig. 11: eine Bearbeitungseinheit für einen Zuschnitt gemäß Fig. 9 bzw. Fig. 10,
- Fig. 12: eine Einzelheit des Organs gemäß Fig. 11 in Queransicht,
- Fig. 13: ein weiteres Detail der Einheit gemäß Fig. 11,
- Fig. 14: eine andere Ausführungsform einer Bearbeitungseinheit für Zuschnitte für Packungen gemäß Fig. 9 in Seitenansicht,
- Fig. 15: eine Queransicht der Vorrichtung gemäß Fig. 14,
- Fig. 16: einen Grundriß zu Fig. 14 und Fig. 15,
- Fig. 17: eine Darstellung analog Fig. 14 in einer veränderten Position,
- Fig. 18: eine nochmals veränderte Stellung eines Organs der Einheit gemäß Fig. 17.

Die in den Zeichnungen dargestellten Beispiele befassen sich mit der Herstellung eines Gestaltungsdetails von Zigarettenpackungen des Typs Klappschachtel (Hinge-Lid-Packung). Derartige Packungen bestehen aus einem Zuschnitt aus dünnem Karton. Die Packung selbst bildet einen (unteren) Schachtelteil 10 und einen mit diesem verbundenen Deckel 11. Der Schachtelteil 10 besteht aus einer Vorderwand 12, einer Rückwand 13 und schmalen, aufrechten Seitenwänden, die jeweils aus einem inneren Seitenlappen 14 und einem äußeren Seitenlappen 15 bestehen. Diese liegen bei der fertigen Packung vollflächig aneinander und sind durch Klebung miteinander verbunden.

Im Bereich einer Bodenwand 16 sind seitliche Stützvorsprünge 17 gebildet. Diese dienen zur Abstützung des Packungsinhalts, nämlich eines quaderförmigen Zigarettenblocks 18.

Bei dem Ausführungsbeispiel gemäß Fig. 1 und Fig. 2 bestehen die beiden seitlichen Stützvorsprünge aus einem winkelförmig gefalteten Faltsteg 19. Dieser besteht aus zwei Schenkeln 20, 21, die sich einerseits im Bereich der Seitenlappen 14 und andererseits im Bereich von mit den inneren Seitenlappen 14 verbundenen bodenseitigen Ecklappen 22 erstrecken. Eine Faltlinie 23 zwischen Seitenlappen 14 und Ecklappen 22 trennt die in eine winklige Position zu faltenden Schenkel 20, 21 voneinander.

Die Anbringung der Stützvorsprünge 17 bzw. die Faltung der Faltstege 19 ist in den Fertigungsprozeß der Packung integriert. Es wird so vorgegangen, dass die Faltstege 19 in ungefaltetem Zustand des Zuschnitts vorgeformt werden, insbesondere durch Brechung der die Schenkel 20, 21 begrenzenden Faltlinien. Danach, nämlich bei der Faltung des Zuschnitts im übrigen, wird der Faltsteg 19 in die Stellung zur Bildung der Stützvorsprünge 17 gefaltet.

Die Zuschnitte für die Klappschachtel werden einem Zuschnittmagazin 24 entnommen und in eine in Förderrichtung abwärts geneigte Zuschnittbahn 25 eingeführt. Diese besteht aus Unterführungen 26 und Oberführungen 27, zwischen denen die Zuschnitte mit Teilbereichen geführt sind. Die Zuschnittbahn 25 verläuft oberhalb eines Faltrevolvers 28, der tellerförmig ausgebildet und in horizontaler Ebene drehend angetrieben ist. Der Faltrevolver 28 weist eine Mehrzahl von Taschen 29 auf, in die jeweils ein Zuschnitt von oben her eingeführt wird. Das Einführungsorgan, nämlich eine schwenkbar gelagerte Druckplatte 30, erfaßt den Zuschnitt im Bereich der Rückwand 13 und ggf. angrenzender Bereiche des Deckels 11. Durch Schwenkbewegung wird der Zuschnitt durch die Druckplatte 30 aus dem Bereich der Zuschnittbahn 25 abwärts bewegt in die darunter positionierte Tasche 29, wobei gleichzeitig Teile des Zuschnitts gefaltet werden, so dass eine L-förmige Position des Zuschnitts entsteht entsprechend Fig. 1. Die Verpackungsmaschine ist hinsichtlich der beschriebenen Organe, insbesondere hinsichtlich des Faltrevolvers 28 und der Zuschnittbahn 25, entsprechend US 4 084 393 ausgebildet.

Im Bereich der Zuschnittbahn 25 sind Faltorgane angeordnet zum Vorfalten oder Fertigfalten der Faltstege 19 bzw. von Faltlappen für die Stützvorsprünge 17.

Gemäß Fig. 3 werden die auf der Zuschnittbahn 25 abgelegten Zuschnitte durch Förderwalzen 31 transportiert. Im Anschluß an diese ist unterhalb der Bewegungsebene der Zuschnitte ein Faltorgan für die Zuschnitte angeordnet, nämlich ein Faltrad 32 sowie ein Gegenorgan, nämlich ein Gegenrad 33 oberhalb der Bewegungsbahn. Durch diese beiden Organe wird der Faltsteg 19 vorgefaltet, und zwar durch Brechen des Materials im Bereich von Faltlinien. Dabei wird der Faltsteg 19 mindestens teilweise aufgerichtet, und zwar unter Mitnahme des Ecklappens 22 in eine aufgerichtete bzw. schräge Stellung (Fig. 4). Danach werden Faltsteg 19 und Ecklappen 22 in die ebene Ausgangsposition zurückbewegt, und zwar durch Unterführung 26 und Oberführung 27.

Es wird demnach ein weitgehend ebener Zuschnitt in die Position oberhalb des Faltrevolvers 28 gefördert.

Das Faltrad 32 ist zur Durchführung der (Vor-)Faltung des Faltstegs 19 am Umfang mit einem Faltvorsprung 34 versehen. Dieser tritt bei der Drehung des Faltrades 32 positionsgenau von unten her gegen den Zuschnitt im Bereich des Faltstegs 19. Der Faltvorsprung 34 ist auf die Abmessungen des Faltstegs 19 eingerichtet, weist nämlich etwa die Breite desselben auf (Fig. 5). Im Querschnitt ist der Faltvorsprung 34 trapezförmig ausgebildet. Eine in Drehrichtung vornliegende Flanke 35 erfaßt den Schenkel 20 des Faltstegs 19 und drückt diesen infolge der Relativbewegung nach oben. Eine Querkante 36 des Faltvorsprungs 34 wirkt im Bereich der Faltlinie 23, so dass der Faltsteg 19 durch die Gestalt des Faltvorsprungs 34 in die in Fig. 4 gezeigte Gestalt geformt wird. Durch die Verbindung mit dem Ecklappen 22 wird dieser automatisch mit aufgerichtet.

Um eine korrekte (Vor-)Faltung des Faltstegs 19 zu gewährleisten, drückt das Gegenrad 33 den Zuschnitt, nämlich den Seitenlappen 14, gegen die Umfangsfläche des Faltrades 32 bzw. sichert diesen Bereich des Zuschnitts gegen Abheben oder Aufrichten. Das Gegenrad 33 besteht zu diesem Zweck aus zwei Radscheiben 37, 38, zwischen denen der Faltvorsprung 34 bewegbar ist. Die Radscheiben 37, 38 erstrecken sich zu beiden Seiten des Faltvorsprungs 34 bzw. des Faltstegs 19, so dass im Bereich neben dem Faltsteg 19 ein Gegendruck auf den Zuschnitt ausgeübt wird (Fig. 5).

Das Gegenrad 33 bzw. dessen Radscheiben 37, 38 sind mit einem segmentförmigen Ausschnitt 39 versehen. Dieser ist so positioniert, dass der sich aufrichtende Ecklappen 22 während des Faltvorgangs in diesen Ausschnitt 39 eintritt.

Aufgrund der Gestaltung des Stützvorsprungs 17 gemäß Fig. 1 wird dieser beim Falten bzw. Aufrichten des Seitenlappens 14 und des Ecklappens 22 gefaltet. Dieser Faltvorgang vollzieht sich beim Eindrücken des Zuschnitts in eine Tasche 29 des Faltrevolvers 28. Wie aus Fig. 6 und Fig. 8 ersichtlich, erfaßt die Druckplatte 30 den Zuschnitt im Bereich der Rückwand 13. Eine Besonderheit besteht darin, dass die Druckplatte 30 benachbart zur Bodenwand 16 eine geringere Breite aufweist durch seitliche Eckausnehmungen 40. In diesem Bereich befinden sich die Stützvorsprünge 17, wenn der Zuschnitt in die Tasche 29 des Faltrevolvers 28 eingedrückt worden ist (Position gemäß Fig. 1).

Während der Abwärtsbewegung des Zuschnitts in die Tasche 29 werden seitliche Führungen 41 wirksam, die die Zuschnitteile aufrichten (US 4 084 393). Zugleich werden in diesem Bereich Faltorgane wirksam, die den Faltsteg 19 aufrichten. Es handelt sich dabei um Faltfinger 42, die im vorliegenden Falle L-förmig ausgebildet sind und die Faltung mit Hilfe eines aufwärtsgerichteten Faltschenkels 43 ausführen. Dieser tritt von der Unterseite her in den Bereich des Faltstegs 19 während der Abwärtsbewegung des Zuschnitts. Der Faltschenkel 43 ist bei dem gezeigten Ausführungsbeispiel im Bereich des Schenkels 21 des Faltstegs 19 wirksam. Dadurch wird auch der betreffende Ecklappen 22 durch den Faltfinger 42 mit aufgerichtet bzw. in Faltstellung gebracht. Danach werden die Faltfinger 42 außer Eingriff mit dem Zuschnitt bewegt, und zwar durch abwärts- und seitwärtsgerichtete Bewegung. Die Faltfinger 42 sind zur Durchführung der Auf- und Abbewegung an einem Betätigungsgestänge 44 angebracht. Die Bewegung ist auf die Abwärtsbewegung der Druckplatte 30 abgestimmt, nämlich auf den Ablauf des Faltvorgangs für den Zuschnitt.

Nach Faltung der Stützvorsprünge 17 in die Position gemäß Fig. 1 wird der Zuschnitt im Bereich des Faltrevolvers 28 in bekannter Weise fertiggefaltet und die Packung befüllt.

Fig. 9 und Fig. 10 sind Darstellungen analog zu Fig. 1 und Fig. 2 für eine abweichende Ausgestaltung der Stützvorsprünge 17. Diese bestehen hier aus zwei Faltlappen 45, 46, die im Bereich des (inneren) Seitenlappens 14 gebildet sind, unmittelbar oberhalb der Bodenwand 16. Die beiden Faltlappen 45, 46 sind durch zwei Längsstanzungen 47 und eine Querstanzung 48 begrenzt. Jeder Faltlappen 45, 46 ist um eine Gelenklinie 49, 50 faltbar in eine Stellung quer zum Seitenlappen 14.

Da die Stützvorsprünge 17 bei diesem Ausführungsbeispiel ausschließlich aus einem Faltlappen der Packung bestehen, nämlich den Seitenlappen 14, können die Faltlappen 45, 46 am ungefalteten, ebenen Zuschnitt in die Endstellung gefaltet werden. Zu diesem Zweck sind entsprechende Faltorgane in einer Transportbahn des Zuschnitts vorgesehen, nämlich im Bereich der Zuschnittbahn 25. Unterhalb der Bewegungsbahn des Zuschnitts ist ein Faltorgan angebracht, nämlich ein Faltrad 51. Dieses ist an einer (zylindrischen) Umfangsfläche mittig mit einem Faltvorsprung 52 versehen, der aufgrund der Drehung des Faltrades 51 von unten her gegen den Zuschnitt bewegt wird, und zwar im Bereich der Faltlappen 45, 46. Der Faltvorsprung 52 ist mit einem sich nach außen verjüngenden, etwa spitz bzw. scharfkantig zulaufenden Querschnitt versehen (Fig. 12). Eine obere bzw. radial außenliegende Kante 53 wirkt im Bereich der Querstanzung 48 auf die Faltlappen 45, 46 ein, so dass diese in eine Schrägstellung angehoben werden (Fig. 12).

Diese erste Faltstellung der Faltlappen 45, 46 wird von einem weiteren Faltorgan komplettiert, nämlich von einem ortsfesten Faltschuh 54, der oberhalb der Bewegungsbahn des Zuschnitts positioniert ist und die vorgefalteten Faltlappen 45, 46 in eine aufrechte Position faltet. Der Faltschuh 54 ist auf der dem ankommenden Zuschnitt bzw. den Faltlappen 45, 46 zugekehrten Seite mit einem spitz zulaufenden Ende 55 versehen. Dieses tritt in den Bereich zwischen den vorgeformten Faltlappen 45, 46 ein und richtet diese bei fortgesetzter Bewegung des Zuschnitts auf. Der Faltschuh 54 hat zu diesem Zweck eine Breite, die etwa dem Abstand der aufgerichteten Faltlappen 45, 46 voneinander entspricht.

Der Zuschnitt ist nach diesen Faltschritten für die Weiterverarbeitung vorbereitet, und zwar insbesondere nach Maßgabe der Fig. 3 in Verbindung mit US 4 084 393.

Bei den bisher beschriebenen Ausführungsbeispielen werden die langgestreckten, annähernd rechteckigen Zuschnitte mit ihrer Längserstreckung in Förderrichtung weisend transportiert, wobei die Bereiche des Deckels 11 in Förderrichtung vorn liegen. Fig. 14 bis Fig. 18 zeigen Einzelheiten einer Vorrichtung für die Faltung von Stützvorsprüngen 17 bei quer geförderten Zuschnitten, also mit der Längserstreckung quer zur Förderrichtung liegend. Gezeigt wird ein Ausführungsbeispiel mit Stützvorsprüngen 17 entsprechend Fig. 9 und Fig. 10.

Bei dieser Konfiguration sind die Faltlappen 45 und 46 in Bewegungsrichtung des Zuschnitts aufeinanderfolgend angeordnet. Durch besondere Faltorgane wird dabei zuerst der eine, in Förderrichtung rückwärtige Faltlappen 46 und danach der vornliegende Faltlappen 45 gefaltet.

Zu diesem Zweck ist unterhalb der Bewegungsbahn, nämlich an der Unterseite der Zuschnittbahn 25, eine Falteinheit 56 angeordnet. Diese weist ein in mehreren Richtungen bewegbares Faltorgan auf, nämlich einen Faltstab 57. Der Faltstab 57 ist um eine quergerichtete Achse drehbar und zugleich in Längsrichtung bzw. in Radialrichtung verschiebbar. Zu diesem Zweck ist der Faltstab 57 in einer queraxialen Ausnehmung eines Drehkörpers 58 verschiebbar gelagert. In einer Ausgangsstellung (Fig. 14) ist der Faltstab 57 schräggerichtet, mit dem oberen Faltende dem ankommenden Zuschnitt zugekehrt. Bei fortgesetzter Bewegung tritt der Faltstab 57 durch Drehung des Drehkörpers 58 und durch aufwärtsgerichtete Verschiebung in den Bereich der Faltlappen 45, 46 ein, nämlich durch den Zuschnitt hindurch. Dadurch werden die Faltlappen 45, 46 aufgerichtet. Aufgrund der zunächst weiterbestehenden Schrägstellung wird dabei der in Förderrichtung rückwärtige Faltlappen 46 über die Gelenklinie 49 hinweg in eine nach rückwärts gerichtete "überbrochene" Stellung gefaltet. Bei fortgesetzter Bewegung und durch Drehung des Drehkörpers 58 gelangt der Faltstab 57 in eine andere, in Förderrichtung weisende Schrägstellung (Fig. 18). In dieser wird in gleicher Weise der vornliegende Faltlappen 45 über die aufrechte Position hinaus verformt. Dadurch bleiben die Faltlappen 45, 46 nach Zurückziehen des Faltstabs 57 in der aufrechten Position (Fig. 18).

Die Falteinheit 56 arbeitet zusammen mit Gegenfaltorganen. Es handelt sich dabei um zwei im Abstand voneinander angeordnete Faltleisten 59 oberhalb der Bewegungsbahn der Zuschnitte. Die feststehenden Faltleisten 59 weisen in Förderrichtung der Zuschnitte und sind mit einem Abstand voneinander angeordnet, der etwa der Breite der Faltlappen 45, 46 entspricht. Diese können demnach zwischen den Faltleisten 59 durch den Faltstab 57 aufgerichtet werden. Die neben den Faltlappen 45, 46 sich erstreckenden Bereiche des Zuschnitts werden durch die Faltleiste 59 in der ebenen Position bzw. in der Ebene der Förderbahn gehalten.

Nach Durchführung dieses Faltschritts sind die Teile der Stützvorsprünge 17 fertiggefaltet. Der Zuschnitt kann nun in der bekannten Weise weiterverarbeitet werden.

### Bezugszeichenliste:

- 10: Schachtelteil
- 11: Deckel
- 12: Vorderwand
- 13: Rückwand
- 14: Seitenlappen
- 15: Seitenlappen
- 16: Bodenwand
- 17: Stützvorsprung
- 18: Zigarettenblock
- 19: Faltsteg
- 20: Schenkel
- 21: Schenkel
- 22: Ecklappen
- 23: Faltlinie
- 24: Zuschnittmagazin
- 25: Zuschnittbahn
- 26: Unterführung
- 27: Oberführung
- 28: Faltrevolver
- 29: Tasche
- 30: Druckplatte
- 31: Förderwalze
- 32: Faltrad
- 33: Gegenrad
- 34: Faltvorsprung
- 35: Flanke
- 36: Querkante
- 37: Radscheibe
- 38: Radscheibe
- 39: Ausschnitt
- 40: Eckausnehmung
- 41: Führung
- 42: Faltfinger
- 43: Faltschenkel
- 44: Betätigungsgestänge
- 45: Faltlappen
- 46: Faltlappen
- 47: Längsstanzung
- 48: Querstanzung
- 49: Gelenklinie
- 50: Gelenklinie
- 51: Faltrad
- 52: Faltvorsprung
- 53: Kante
- 54: Faitschuh
- 55: Ende
- 56: Falteinheit
- 57: Faltstab
- 58: Drehkörper
- 59: Faltleiste

## Patentansprüche

1. Verfahren zum Herstellen von Zigarettenpackungen aus Zuschnitten aus insbesondere dünnem Karton oder ähnlichem Verpackungsmaterial, wobei innerhalb der Packung Vorsprünge, insbesondere Stützvorsprünge (17), angeordnet sind und die Vorsprünge mindestens teilweise am ebenen bzw. vorzugsweise weitgehend ungefalteten Zuschnitt verformt werden, **gekennzeichnet durch** folgende Merkmale:
a) Vorsprünge zur Abstützung eines Packungsinhalts, nämlich eines Zigarettenblocks (18), werden **durch** Faltstege (19) bzw. **durch** Faltlappen (45, 46) im Bereich einer Bodenwand (16) der Packung gebildet,
b) die ungefalteten, ebenen Zuschnitte werden im Bereich einer Zuschnittbahn (25) hinsichtlich der Faltstege (19) bzw. Faltlappen (45, 46) mindestens teilweise gefaltet, insbesondere vorgefaltet, zur Brechung von Faltlinien,
c) die Faltstege (19) kehren im Anschluss an die Vorfaltung zur weiteren Verarbeitung in die ebene Ursprungsform des Zuschnitts zurück,
d) nach dem Zurückkehren des Zuschnitts in die ebene Ursprungsform wird der Zuschnitt in üblicher Weise verarbeitet, nämlich gefaltet und befüllt.

2. Verfahren nach Anspruch 1, **dadurch gekennzeichnet, dass** vor dem Verarbeiten der Zuschnitte in üblicher Weise, nämlich vor dem Falten und Befüllen derselben, einzelne Faltlappen (45, 46) im Bereich der Zuschnittbahn (25) in die packungsgemäße Faltstellung gefaltet werden.

3. Vorrichtung zum Herstellen von Zigarettenpackungen aus Zuschnitten aus dünnem Karton oder ähnlichem Verpackungsmaterial, vorzugsweise von Packungen des Typs Klappschachtel, wobei die herzustellenden Packungen Vorsprünge insbesondere Stützvorsprünge (17) aufweisen, mit einer Zuschnittbahn (25) zum Transport der ebenen, weitgehend ungefalteten Zuschnitte in Richtung eines Faltrevolvers (28) mit Taschen (29) zur Aufnahme der Zuschnitte und zum Patten derselben, wobei im Bereich der Zuschnittbahn (25) Falt- bzw. Formorgane ortsfest positioniert sind zur wenigstens teitweisen Faltung bzw. Verformung der Vorsprünge während des Transports der Zuschnitte entlang der Zuschnittbahn (25), **gekennzeichnet durch** folgende Merkmale:
a) **durch** die Fält- bzw. Formorgane sind **durch** Stanzungen begrenzte Faltstege (19) und/oder Faltlappen (45, 46) der Zuschnitte als Vorsprünge zur Abstützung eines Packungsinhalts nämlich eines Zigarettenblocks (18) mindestens teilweise faltbar, insbesondere vorfaltbar, zur Brechung von Faltlinien,
b) der Zuschnittbahn (25) sind Führungsorgane, insbesondere Unterführung (26) und/oder Oberführung (27), zugeordnet zur Rückbewegung der teilweise gefalteten Faltstege (19) in die ebene Ursprungsform des Zuschnitts.

4. Vorrichtung nach Anspruch 3, **dadurch gekennzeichnet, dass** unterhalb und/oder oberhalb der Zuschnittbahn (25) bewegbare, insbesondere drehende Faltorgane angeordnet sind, vorzugsweise Falträder (32, 51) bzw. Drehkörper (58) mit am Außenumfang angeordneten bzw. vorstehenden Faltwerkzeugen, insbesondere Faltvorsprüngen (34, 52) oder Faltstäben (57), die im Bereich der Bewegungsbahn der Faltstege (19) bzw. Faltlappen (45, 46) wirken und von unten oder oben unter Verformung der Faltstege (19) bzw. Faltlappen (45, 46) auf diese einwirken.

5. Vorrichtung nach Anspruch 4, **dadurch gekennzeichnet, dass** auf der zu den Faltwerkzeugen (32, 51, 58) gegenüberliegenden Seite der Bewegungsbahn der Zuschnitte Gegenwerkzeuge angeordnet sind, insbesondere ortsfeste bzw. feststehende Niederhalter, wie Gegenräder (33), Faltleisten (59).

6. Vorrichtung nach Anspruch 4 oder 5, **dadurch gekennzeichnet, dass** in Förderrichtung an die Faltwerkzeuge (51) anschließende weitere Faltorgane zur Vervollständigung der Verformung oder Faltung der Faltstege (19) oder Faltlappen (45, 46) angeordnet sind, vorzugsweise auf der zu den Faltwerkzeugen (51) gegenüberliegenden Seite der Bewegungsbahn der Zuschnitte.

7. Vorrichtung nach Anspruch 6, **dadurch gekennzeichnet, dass** die weiteren, zusätzlichen Faltorgane feststehend angeordnet sind, insbesondere als feststehende Faltleisten bzw. Faltschuhe (54), die die Faltung der Faltstege (19) oder Faltlappen (45, 46) aufgrund Relativbewegung der transportierten Zuschnitte bewirken.

8. Vorrichtung nach Anspruch 3 oder einem der weiteren Ansprüche, **dadurch gekennzeichnet, dass** zur Vervollständigung von vorgefalteten Faltstegen (19) oder Faltlappen (45, 46) weitere Faltorgane den Zuschnitten zugeordnet sind, vorzugsweise im Bereich der Übergabe der Zuschnitte an den Faltrevolver (28), insbesondere relativ zu den Zuschnitten bewegbare Faltfinger (42).

## Claims

1. Process for producing cigarette packs from blanks made of in particular thin cardboard or similar packaging material, with protrusions, in particular supporting protrusions (17), being arranged inside the pack, with said protrusions being deformed on the flat or preferably largely non-folded blank, **characterized by** the following features:
a) projections for supporting a pack's contents, namely a cigarette block (18), are formed by folding webs (19) or folding tabs (45, 46) in the region of a base wall (16) of the pack,
b) the non-folded, flat blanks are at least partially folded, in particularly pre-folded, in the region of a blanks path (25) with respect to the folding webs (19) or folding tabs (45, 46) in order to break the folding lines,
c) after the pre-folding operation, the folding webs (19) return to the initial flat form of the blank in order to facilitate further processing,
d) after the blank has returned to its initial, flat form, the blank is processing in the usual manner, namely folded and filled.

2. Process according to Claim 1, **characterized in that**, prior to the processing of the blanks in the conventional manner, namely prior to their folding and filling, individual folding tabs (45, 46) are folded into the folding position required for the pack in the region of the blanks path (25).

3. Apparatus for producing cigarette packs from blanks made of thin cardboard or similar packaging material, preferably for hinge-lid packs, the packs to be produced having projections, in particular supporting projections (17), with a blanks path (25) for the purpose of transporting the flat, largely non-folded blanks in the direction of a folding turret (28) with pockets (29) for receiving the blanks and for folding same, with stationary folding and/or shaping elements being positioned in the region of the blanks path (25) for executing at least partially the folding or deforming of the projections during transport of the blanks along the blanks path (25), **characterized by** the following features:
a) by means of the folding or shaping elements it is possible to fold, in particular pre-fold, at least partially the folding webs (19) and/or folding tabs (45, 46) of the blanks, said webs and tabs being delimited by punch lines and forming projections for supporting a pack's contents, namely a cigarette block (18), for the purpose of breaking the folding lines.
b) the blank path (25) is assigned guide elements, in particular lower guide (26) and/or upper guide (27), for the purpose of moving the partially folded folding webs back to the initial, flat form of the blank.

4. Apparatus according to Claim 3, **characterized in that** displaceable, in particular rotating, folding elements are arranged above and/or underneath the blanks path (25), preferably folding wheels (32, 51) or rotating bodies (58) with folding tools which either project or are arranged on the outer circumference, in particular folding protrusions (34, 52) or folding rods (57), which act in the region of the movement path of the folding webs (19) or folding tabs (45, 46) and act on the folding webs (19) or folding tabs (45, 46) from below or above, said webs or tabs being deformed in the process

5. Apparatus according to Claim 4, **characterized in that** mating tools on the side of the movement path of the blanks which is opposite the folding tools (32, 51, 58), in particular stationary or fixed holding-down means, such as mating wheels (33) or folding bars (59).

6. Apparatus according to Claim 4 or 5, **characterized in that** additional folding elements are located downstream of the folding tools (51) in the conveying direction and intended for completing the deformation or folding of the folding webs (19) or folding tabs (45, 46), preferably arranged on the side of the blanks movement path that is opposite the folding tools (51)

7. Apparatus according to Claim 6, **characterized in that** the further, additional folding elements assume a stationary arrangement, in particular as fixed folding bars or folding shoes (54), which support the folding of the folding webs (19) or folding tabs (45, 46) by virtue of the relative movement of the transported blanks.

8. Apparatus according to Claim 3 or one of the further claims, **characterized in that**, in order to complete pre-folded folding webs (19) or folding tabs (45, 46), further folding elements are assigned to the blanks, preferably in the region where the blanks are transferred to the folding turret (28), in particular folding fingers (42) which can be moved relative to the blanks.

## Revendications

1. Procédé de fabrication de paquets de cigarettes avec des découpes en particulier en carton mince ou en matériau d'emballage semblable, à l'intérieur du paquet se trouvant des saillies, en particulier des saillies d'appui (17), et ces saillies étant déformées au moins partiellement sur la découpe plane ou de préférence en grande partie non pliée, **caractérisé par** les caractéristiques suivantes :
a) des saillies pour l'appui d'un contenu de paquet, à savoir d'un bloc de cigarettes (18), sont formées par des filets (19) ou des volets (45, 46) dans la zone d'une paroi de fond (16) du paquet,
b) les découpes planes, non pliées sont pliées au moins partiellement, en particulier prépliées, dans la zone d'une voie à découpes (25) en ce qui concerne les filets (19) ou les volets (45, 46) pour la rupture de lignes de pliage,
c) après le prépliage, les filets (19) reviennent dans la forme initiale plane de la découpe pour la suite du traitement,
d) après être revenue dans sa forme initiale plane, la découpe est traitée de la manière habituelle, à savoir pliée et remplie.

2. Procédé selon la revendication 1, **caractérisé par le fait qu'**avant le traitement des découpes de la manière habituelle, c'est-à-dire avant le pliage et le remplissage de celles-ci, des volets individuels (45, 46) sont, dans la zone de la voie à découpes (25), mis par pliage dans la position correspondant au paquet.

3. Dispositif pour la fabrication de paquets de cigarettes avec des découpes en carton mince ou en matériau d'emballage semblable, de préférence de paquets du type boîte à couvercle basculant, les paquets à fabriquer présentant des saillies, en particulier des saillies d'appui (17), lequel dispositif comporte une voie à découpes (25) pour le transport des découpes planes, en grande partie non pliées, en direction d'un revolver de pliage (28) ayant des poches (20) destinées à recevoir les découpes et les plier, dans la zone de la voie à découpes (25) se trouvant des organes fixes de pliage ou de formage pour le pliage ou la déformation au moins partiels des saillies pendant le transport des découpes le long de la voie à découpes (25), **caractérisé par** les caractéristiques suivantes :
a) les organes de pliage ou de formage plient au moins partiellement, en particulier préplient, pour casser des lignes de pliage, des filets (19) et/ou des volets (45, 46) des découpes délimités par des découpures et constituant des saillies pour l'appui d'un contenu de paquet, à savoir d'un bloc de cigarettes (18),
b) à la voie à découpes (25) sont associés des organes de guidage, en particulier un guidage inférieur (26) et/ou un guidage supérieure (27), destinés à ramener les filets (19) partiellement pliés dans la forme initiale plane de la découpe.

4. Dispositif selon la revendication 3, **caractérisé par le fait qu'**au-dessous et/ou au-dessus de la voie à découpes (25) sont placés des organes de pliage mobiles, en particulier tournants, de préférence des roues plieuses (32, 51) ou des corps tournants (58) ayant des outils de pliage placés ou saillants sur le pourtour extérieur, en particulier des saillies de pliage (34, 52) ou des barres de pliage (57), qui agissent dans la zone de la trajectoire des filets (19) ou des volets (45, 46) et agissent d'en haut ou d'en bas sur ceux-ci en les déformant.

5. Dispositif selon la revendication 4, **caractérisé par le fait que** sur le côté de la trajectoire des découpes opposé aux outils de pliage (32, 51, 58) sont placés des contre-outils, en particulier des éléments de serrage fixes ou immobiles tels que contre-roues (33), règles plieuses (59).

6. Dispositif selon l'une des revendications 4 et 5, **caractérisé par le fait que** d'autres organes de pliage faisant suite aux outils de pliage (51) dans le direction de transport et destinés à compléter la déformation ou le pliage des filets (19) ou des volets (45, 46) sont placés de préférence sur le côté de la trajectoire des découpes opposé aux outils de pliage (51).

7. Dispositif selon la revendication 6, **caractérisé par** le fait les autres organes de pliage, supplémentaires, sont fixes et sont en particulier des règles plieuses ou des sabots plieurs fixes (54) qui produisent le pliage des filets (19) ou des volets (45, 46) par mouvement relatif des découpes transportées.

8. Dispositif selon la revendication 3 ou une des autres revendications, **caractérisé par le fait que** pour compléter les filets (19) ou les volets (45, 46) prépliés, d'autres organes de pliage sont affectés aux découpes, de préférence dans la zone de transfert des découpes au revolver de pliage (28), en particulier des doigts plieurs (42) mobiles par rapport aux découpes.
